# EUROPÄISCHE PATENTSCHRIFT

(11) **EP 0 291 739 B1**
(45) Veröffentlichungstag und Bekanntmachung des Hinweises auf die Patenterteilung: **15.01.1992**
(21) Anmeldenummer: 88106796.1
(22) Anmeldetag: 28.04.1988
(51) Int. Cl.: B66B 9/20

(54) **Entladevorrichtung für einen seilgezogenen Schlitten eines Bauaufzuges**
Unloading device for the rope-hoisted carriage of a construction lift
Dispositif de déchargement pour chariot tracté d'élévateur de chantier

(30) Priorität: 22.05.1987 DE 3717349; 16.04.1988 DE 3812803
(43) Veröffentlichungstag der Anmeldung: 23.11.1988
(73) Patentinhaber: Albert Böcker GmbH & Co. KG, D-4712 Werne (DE)
(72) Erfinder: Böcker, Albert, D-4712 Werne (DE)

(56) Entgegenhaltungen:
- DE-A- 3 101 659
- DE-U- 8 704 516
- FR-A- 2 316 179
- GB-A- 2 136 772

## Beschreibung

Die Erfindung betrifft eine Entladevorrichtung für den seilgezogenen Schlitten eines Schrägaufzuges, welcher an Führungsschienen des Schrägaufzuges geführt ist und eine Ladefläche zum Transport von Baumaterial aufweist, wobei die im oberen Bereich des Schrägaufzuges an den Führungsschienen desselben stationär angeordnete Entladevorrichtung eine durch den seilgezogenen, auffahrenden Schlitten anhebbare und in der angehobenen Position mittels einer Verriegelungsvorrichtung automatisch gegen Absenken gesperrten Aufnahmefläche zur selbstätigen Uebergabe des Baumaterials von der Ladefläche des Schlittens auf die Aufnahmefläche der Entladevorrichtung aufweist und an der Entladevorrichtung Mittel zur Rückhaltung des Baumaterials auf der Aufnahmefläche der Entladevorrichtung vorgesehen sind.

Eine vorgenannte Vorrichtung ist durch die britische Patentanmeldung 21 36 772 bekannt geworden. Die Aufnahmefläche der bekannten Entladevorrichtung ist dabei an ihrem vorderen (unteren) Ende über einen durch den auffahrenden Schlitten schwenkbaren Hebel anhebbar, welcher in der abgesenkten Position der Aufnahmefläche in einer Verstauposition neben den Führungsschienen angeordnet ist und während des Einfahrens des Schlittens durch den Schlitten aufgerichtet wird. Dabei hebt der vorgenannte Hebel nicht nur das vordere (untere) Ende der Aufnahmefläche an, sondern schiebt gleichzeitig das Dachziegelpaket auf die Aufnahmefläche, indem er das vordere (untere) Ende des Dachziegelpaketes hinterfaßt. Das hintere (obere) Ende der Aufnahmefläche ist höhenunveränderlich um einen Gelenkpunkt drehbar, welcher durch eine in einer Lochführung gleitende Stange gebildet wird. Da bei der vorbekannten Lösung das die Aufnahmefläche anhebende und das das Ziegelpaket in der Entladeposition sichernde Bauelement ein einziges Bauteil bilden, werden die Stirnkanten der Dachziegel auf Druck beansprucht, so daß es hier zu Beschädigungen kommt. Dabei wirkt sich das nur einseitige Anheben der Aufnahmefläche der Entladevorrichtung negativ aus.

Durch die DE-PS 803 791 ist eine Vorrichtung bekannt geworden, bei der zwischen einem Gebäude und dem Mast eines Bauaufzuges ein Hilfsgerüst angeordnet ist, welches in Höhe der einzelnen Etagen Ablegeklappen aufweist, welche vom am Mast zwangsgeführten Schlitten derart überfahren werden, daß durch den Ueberfahrvorgang die Klappen automatisch in eine wirksame Stellung gelangen, so daß der Schlitten bei Abwärtsfahrt ohne Unterbrechung der Abwärtsfahrt das auf dem Schlitten transportierte Material auf die Klappen ablegen kann. Die Abmessungen des Schlittens sind dabei so getroffen, daß er während der Leerfahrt (von oben nach unten) frei zwischen den Ablegeklappen durchfahren kann.

Als nachteilig wurde bei der bekannten Vorrichtung empfunden, daß zum einen am Schlitten besondere Auslösemittel angebracht werden müssen, welche die Ablegeklappen jeweils in die wirksame Sperrstellung bringen, daß darüber hinaus die leergeräumten Ablegeklappen zusätzlich wieder von Hand in die unwirksame Stellung gebracht werden müssen, in der sie vom Schlitten frei passiert werden können. Ein weiterer Nachteil der bekannten Anordnung besteht darin, daß nur Material auf den Ablegeklappen abgelegt werden kann, welches in seiner Breitenausdehnung größer ist als der Freiraum zwischen zwei benachbarten Ablegeklappen. Auch sind auf den Ablegeklappen selbst keine Mittel zur Rückhaltung des abgelegten Materials vorgesehen; dies ist bei der vorgenannten Vorrichtung deswegen nicht erforderlich, weil es sich um einen senkrecht verlaufenden Aufzug, d.h. nicht um einen gattungsgemäßen Schrägaufzug handelt.

Durch die deutsche Offenlegungsschrift 31 01 659 ist eine Vorrichtung zum Zu- und Wegführen von Werkzeugträgern bei Montage- und Bearbeitungsstationen bekannt geworden, die sich mit der Ausbildung einer Uebergabestation für die vorgenannten Werkzeugträger befaßt. An der Uebergabestation kreuzen sich dabei zwei induktiv oder mittels Rollentrieb verfahrbare Wagen, wobei das von dem herantransportierenden Wagen getragene Werkstück mit Hilfe vom am kreuzenden Wagen angeordneten Schwingen von dem ersten Wagen abgenommen wird. Die vorgenannte Vorrichtung setzt eine eigene Energieversorung der Uebergabestation (Betätigung der Schwingen durch Hydraulikzylinder oder dgl.) voraus; auch ist die Einrichtung so geroffen, daß die Schwingen des zweiten Wagens wahlweise das herantransportierte Werkstück abheben oder es durch den Wagen passieren lassen können. Eine Uebertragung der vorbeschriebenen Lösung auf die Verwendung bei einem Schrägaufzug ist wegen der dort fehlenden eigenen Energieversorgung an der Entladevorrichtung nicht möglich; auch sind bei der bekannten Vorrichtung keine ausweichbaren, die Last gegen Abrutschen sichernden Rückhalteelemente vorgesehen; vielmehr sind die Schwingen über die den maximalen Hub bewirkende Stellung hinaus schwenkbar, was zum Einführen des Werkstückes in die Bearbeitungsstation dienlich ist.

Aufgabe der Erfindung ist es, den Vorgang des Ueberleitens des Baumaterials, insbesondere von Dachziegeln, von der Ladefläche des Schlittens auf die Aufnahmefläche der Entladevorrichtung zu optimieren. Insbesondere soll beim Ueberleiten eines Dachziegelpaketes eine Beschädigung der Stirnkanten der Dachziegel vermieden und ein höhengenaues Absetzen der Ziegel erreicht werden, wobei gleichzeitig das Dachziegelpaket sicher und in schonender Weise auf der Aufnahmefläche gegen Abrutschen zurückgehalten werden soll.

Die Erfindung löst die gestellte Aufgabe durch die Lehre nach Anspruch 1. Die hiernach vorgesehene Höhenveränderung der Aufnahmefläche der Entladevorrichtung erfolgt dadurch, daß der Schlitten mit seiner Ladefläche bzw. mit den seiner Ladefläche aufliegenden, die Last tragenden Stützauflagern in den Bereich der Aufnahmefläche fährt; da zwischen dem Schlitten (bzw. seiner Ladefläche) und der Entladevorrichtung entsprechende Anschläge vorgesehen sind, überträgt sich die Kraft des Zugseiles auf die Entladevorrichtung. Dabei wird die Aufnahmefläche der Entladevorrichtung infolge ihrer Lagerung in Schwingen angehoben, so daß die auf den Stützauflagern der Ladefläche des Schlittens ruhende Last unterfaßt und von der Entladevorrichtung aufgenommen wird. Die gesamte Entladevorrichtung ist mittels des kurzen höhenveränderlichen Schienenabschnittes an den Führungsschienen des Schrägaufzuges justierbar so abgestutzt, daß in Anpassung an die Größe der jeweils verwendeten Führungsschienen unter Berücksichtigung des Spiels zwischen Ober- und Unterrolle ein genau fixierbarer Abstand der Aufnahmefläche von den Führungsschienen des Schrägaufzuges gegeben ist. Das vorgenannte Merkmal in Verbindung mit dem parallelen Anheben der Aufnahmefläche der Entladevorrichtung und den schwenkbaren Rückhalteelementen zum Sichern der Last gestattet ein schonendes und sicheres Ueberleiten eines Dachziegelpaketes von dem Schlitten auf die Entladevorrichtung.

Vorteilhafte Ausgestaltungen der Erfindung sind durch die Unteransprüche gekennzeichnet.

Die in Schwingen gelagerte Aufnahmefläche der Entladevorrichtung ist auf ein einstellbares Maß absenkbar; hierzu dienen die im Anspruch 7 gekennzeichneten Schwenkbegrenzer. Die Absenkung erfolgt soweit, daß das ankommende Transportgut mit Sicherheit mit Spiel über die Oberseite der Aufnahmefläche der Entladevorrichtung verfahren werden kann; nach dem automatisch erfolgenden Anhebevorgang verriegeln sich die Schwingen selbsttätig in der aufgerichteten Stellung, so daß der nunmehr entladene Schlitten leer zurückfahren kann.

Die Aufnahmefläche ist gemäß Anspruch 2 in zwei Tragplatten unterteilt, zwischen denen ein Freiraum gebildet ist, welcher dem Passieren der auf der Ladefläche des Schlittens ruhenden Stützauflager dient. An den unteren (dem Schlitten zugewandten) Enden dieser Tragplatten sind Rückhalteelemente angeordnet; die Rückhalteelemente sind vorzugsweise so ausgebildet, daß sie einseitig gesperrte Klappen darstellen, die vom ankommenden Transportgut (Dachziegelstapel) in die unwirksame Stellung verbracht werden und hinter dem rückwärtigen Ende des Dachziegelstapels in die wirksame Stellung einschwenken, so daß der Dachziegelstapel automatisch bei jeder Schräglage des Aufzuges auf den Tragplatten liegend gehalten wird, während der Schlitten leer zurückfährt. Ein Entsperren der Rückhalteelemente nach Entladen der Entladevorrichtung ist nicht erforderlich. Das Bedienungspersonal muß nach beendetem Entladevorgang lediglich die Verriegelungsvorrichtung lösen, damit die Schwingen unter Absenkung der Aufnahmefläche der Entladevorrichtung wieder ihre geneigte Position einnehmen.

In den Ansprüchen 8 - 16 ist eine Ausführungsform eines Rückhalteelementes gekennzeichnet, welches aus einem Schwenkgestänge besteht. Das Schwenkgestänge ist an den beiden freien Enden der Aufnahmefläche drehbar gelagert. Der Betätigungshebel für das Schwenkgestänge ist als Justierschraube ausgebildet und an der dem Schlitten zugewandten Schwinge oberhalb der die Aufnahmefläche mit der Schwinge verbindenden Drehachse beweglich gelagert. Hierdurch ist sichergestellt, daß die Zugkraft des Schlittenseiles und damit die Bewegung der Schwinge auf ein sinnvolles Hebelgestänge übertragen wird, mittels dessen entsprechende Rückhalteplatten seitlich verschwenkt werden können, derart, daß bei in die Entladevorrichtung eingefahrenem Schlitten die Rückhalteplatten seitlich nach innen in die Rückhalteposition verschwenkt werden.

Das kennzeichnende Merkmal d des Anspruches 1 sowie die Merkmale der Unteransprüche 3 und 4 sind insoweit von besonderer Bedeutung, als hiernach ein Schienenabschnitt vorgesehen ist, auf welchem die Entladevorrichtung befestigt ist. Die Höhe der Oberfläche des Oberflansches dieses Schienenabschnittes ist so gewählt, daß das Spiel der Unterrolle des Schlittens im wesentlichen erschöpft ist. Es ist von der Ueberlegung auszugehen, daß bei den Schlitten für moderne Schrägaufzüge ein erhebliches Spiel zwischen Ober- und Unterrolle unabdingbar ist, weil eine Vielzahl von Führungsschienenschüssen teleskopiert werden. Bei Anordnung der Entladevorrichtung beispielsweise im Bereich der ersten (oberen) Führungsschiene wäre somit ein erhebliches Spiel zwischen der Unterkante des Oberflansches der Führungsschiene und der Unterrolle vorhanden. Bei relativ steil stehendem Schrägaufzug kann der Schlitten um dieses Spiel kippen, so daß? sich die Unterrolle gegen die Unterseite des Oberflansches des Schienenprofils legt. Dies wiederum würde die Uebernahme der Last vom Schlitten auf die Entladevorrichtung erschweren, weil ggf. ein größerer Hubweg der Aufnahmefläche der Entladevorrichtung erforderlich wäre, um die Last sicher unterfassen zu können.

Die Ansprüche 5 - 6 betreffen vorteilhafte Ausgestaltungen der Befestigung des Schienenabschnittes an der Führungsschiene sowie der Verbindung zwischen der Entladevorrichtung und dem Schienenabschnitt.

Im Ergebnis wird eine Entladevorrichtung für einen Schrägaufzug erzielt, mit dessen Hilfe mittels eines in der Praxis gebräuchlichen Schlittens herantransportiertes Material, insbesondere Dachziegel, zuverlässig und schonend auf die Aufnahmefläche einer Entladevorrichtung abgelegt werden können.

Die Erfindung wird nachfolgend anhand zweier Ausführungsbeispiele näher erläutert.
Es zeigen:
- Fig. 1: einen an der Traufe eines Daches abgestützten Schrägaufzug mit einer auf der abgeknickten Führungsschiene angeordneten Entladevorrichtung
- Fig. 2: die Entladevorrichtung in vergrößerter, perspektivischer Darstellung
- Fig. 3: die Ansicht gemäß III nach Fig. 2
- Fig. 4: eine Draufsicht auf die Anordnung nach Fig. 3
- Fig. 5: in vergrößerter Darstellung die Befestigung eines zusätzlichen Schienenabschnittes
- Fig. 6: die Ansicht VI-VI nach Fig. 5
- Fig. 7: den in die Entladevorrichtung eingefahrenen Schlitten
- Fig. 8: die Ansicht in Pfeilrichtung VIII-VIII nach Fig. 3
- Fig. 9: die Ansicht IX-IX nach Fig. 7
- Fig. 10-12: ein weiteres Ausführungsbeispiel eines Rückhalteelementes

In der Fig. 1 ist mit 1 ein Schrägaufzug bezeichnet, welcher aus einzelnen Führungsschienen 2 uns 2′ besteht, wobei die erste (obere) Führungsschiene 2′ über ein Knickstück 5 abgewinkelt ist.

Der Schrägaufzug 1 ruht auf einem Fahrgestell 3; die erste Führungsschiene 2′ liegt dem Dach 6 eines Gebäudes 4 an. Mit 7 ist ein mit Dachziegeln 13 beladener Schlitten bezeichnet, welcher bei entsprechender Aufwärtsbewegung in Pfeilrichtung 8 die Dachziegel in der Entladevorrichtung 9 ablegen soll.

Einzelheiten der Entladevorrichtung 9 sind aus der Fig. 2 erkennbar. Der mit den Dachziegeln 13 beladene Schlitten 7 ist mittels Oberrollen 27 auf den Führungsschienen 2′ abgestützt. Auf der Ladefläche 10 sind Stützauflager 25 (Fig. 8) aufgelegt, auf denen die Dachziegel 13 ruhen.

Die Entladevorrichtung 9 besteht im wesentlichen aus Stützfüßen 35, an welche Schwingen 15 angeschlossen sind, die Tragplatten 23 tragen. Das vordere Schwingenpaar 15 ist durch einen Quergurt 39 verbunden. Aus der Fig. 2 ist ferner ersichtlich, daß am vorderen Ende der Tragplatten 23, welche zusammen die Aufnahmefläche 14 bilden, die mit 11 bezeichneten Rückhalteelemente angeordnet sind. Die Rückhalteelemente sind als gegen Federkraft rückschwenkbare Platten ausgebildet, die ein einseitig gesperrtes Gelenk aufweisen. Sie schwenken durch Berührungskontakt mit den Dachziegeln 13 in Pfeilrichtung 42 frei aus, so daß (s. auch Fig. 9) der Schlitten mit seinen Stützauflagern 25 den Freiraum 24 zwischen Tragplatten 23 frei passieren kann. Die Tragplatten 23 befinden sich dabei in der Position gemäß Fig. 8, d.h. die Oberfläche 20 der Aufnahmefläche 14 ist in Folge der Schräglage der Schwingen 15 soweit abgesenkt (s. Fig. 3), daß die Dachziegel mit ausreichendem Spiel die Aufnahmefläche 14 (Tragplatten 23) überfahren können. Sobald der Anschlag 19 am Schlitten mit dem Anschlag 19′ an der Entladevorrichtung in Kontakt kommt, werden die Schwingen 15 entgegen der Pfeilrichtung 16 eine Bewegung in rechtsdrehendem Sinne machen, so daß sich das aus der Aufnahmefläche 14, den Schwingen 15 und der die beiden Abstützpunkte 18 und 18′ verbindenden gedachten Linie gebildete Parallelogramm gemäß Fig. 3 etwa der Rechteckform gemäß Fig. 7 nähert. Der Schwenkweg wird dabei durch Schwenkbegrenzer 38 festgelegt. Gleichzeitig rastet die Verriegelung 22 ein, so daß die Entladevorrichtung in der in Fig. 7 dargestellten Position verbleibt. Dabei haben die Tragplatten 23 die Dachziegel von unten her unterfaßt (Fig. 9) und aufgenommen (s. Pfeilrichtung in Fig. 9) so daß der Schlitten leer zurückfahren kann. Die Rückhalteelemente 11 befinden sich nunmehr in der Rückhalteposition 12, so daß die Dachziegel nicht nach unten abgleiten können. DIe aus der Rückhalteposition 12 ausgeschwenkte Position 12′ wird erst wieder erreicht, wenn nach Entladen der Entladevorrichtung ein neues Dachziegelpaket eingefahren wird.

Aus der Fig. 8 ist ersichtlich, daß zwischen den Oberrollen 27 und Unterrollen 28 ein erhebliches Spiel besteht; dieses Spiel ist erforderlich, weil der Schlitten zeitweise an mehreren ineinandergeschobenen teleskopierbaren Führungsschienen verfahren werden muß. Da sich dieses mit 40 bezeichnete Spiel im Zusammenhang mit der Entladevorrichtung negativ auswirken kann (bei Anordnung der Entladevorrichtung im aufgezeigten Ausführungsbeispiel an der ersten (obersten) Führungsschiene wirkt sich das Spiel voll aus), ist eine genaue Positionierung der Oberfläche 20 der Aufnahmefläche 14 zur Oberfläche 21 der Ladefläche 10 nicht möglich. Mittels des Schienenabschnittes 26 kann das Spiel 40 nicht beseitigt werden, so daß sich die Oberrolle 27 der Schienenoberkante 29 des Schienenabschnittes 26 und die Unterrolle 28 der Schienenunterkante 31 der Führungsschiene 2′ anlegen kann. Der Schienenabschnitt 26 ist mittels Abstandshalter 32 und 33 (Fig. 6) gegenüber der Führungsschiene 2′ in dem gewünschten Abstand fixiert und mittels einer Klemmverbindung 34 an der Führungsschiene 2′ festgelegt. Gleichzeitig sind Haltebleche 36 vorgesehen, welche eine Sprosse 37 verschiebungssicher überfassen. Die Stützfüße 35 sind mittels einer Verschraubung 41 mit dem Schienenabschnitt 26 verbunden.

Mit der Zuordnung des Schienenabschnittes 26 kann somit ein außerordentlich genaues Justieren des zur Uebernahme der Last vom Schlitten auf die Entladevorrichtung erforderlichen Anhebevorganges erfolgen.

Aus den Fig. 10 - 12 ist ein weiteres Ausführungsbeispiel eines Rückhalteelementes 11′ erkennbar, wobei die Fig. 10 im übrigen der Fig. 2 entspricht, während die Fig. 11 und 12 Ausschnittzeichnungen der Fig. 4 darstellen.

Das mit 11′ bezeichnete Rückhalteelement besteht aus einem Schwenkgestänge, welches außenseitig an den beiden freien Enden der Aufnahmefläche 14 drehbar angeschlossen ist. Das Schwenkgestänge ist über eine Lagerplatte 43 am hinteren (oberen) Ende der Aufnahmefläche 14 drehbar gelagert und weist einen längeren Schwenkhebel 44 auf, welcher über zwei kürzere Schwenkhebel 45 und 46 an einer vorderen (unteren) Lagerplatte 50 an der Aufnahmefläche 14 gelagert ist. Im Bereich des Verbindungsgelenkes 51 der beiden kürzeren Schwenkhebel 45 und 46 ist ein weiterer Schwenkhebel 47 angeschlossen, welcher an seinem freien Ende mittels einer Justiervorrichtung 49 an der vorderen (unteren) Schwinge 15′ schwenkbar angeschlossen ist, derart, daß der Anlenkpunkt 53 des Schwenkhebels 47 an der zu einem geschlossenen U-Rahmen ausgebildeten Schwinge 15′ oberhalb der die Aufnahmefläche 14 mit der Schwinge 15′ verbindenden Drehachse 52 liegt.

Aus der Fig. 10 ist ersichtlich, daß bei in der Bildebene nach links geschwenkter Schwinge die Rückhalteplatten 48 seitlich nach außen geschwenkt sind (s. auch Fig. 12), während nach dem Einfahren des Schlittens und bei rechtsdrehender Bewegung der Schwinge 15′ die Rückhalteplatten 48 in Richtung auf die Längsmitte der Entladevorrichtung in die Rückhalteposition geschwenkt werden.

### Bezugszeichenliste

- 1: = Schrägaufzug
- 2: = Führungsschiene
- 2′: = Führungsschiene
- 3: = Fahrgestell
- 4: = Gebäude
- 5: = Knickstück
- 6: = Dach
- 7: = Schlitten
- 8: = Pfeilrichtung
- 9: = Entladevorrichtung
- 10: = Ladefläche des Schlittens
- 11: = Rückhalteelement
- 11′: = Rückhalteelement
- 12: = Rückhalteposition
- 12′: = ausgeschwenkt aus Rückhalteposition
- 13: = Dachziegel
- 14: = höhenveränderliche Aufnahmefläche
- 15: = Schwingen
- 15′: = Schwinge
- 16: = Pfeil
- 17: = Verbindungslinie
- 18: = Abstützpunkt
- 18′: = Abstützpunkt
- 19: = Anschlag
- 19′: = Anschlag
- 20: = Oberfläche der Aufnahmefläche 14
- 21: = Oberfläche der Ladefläche 10
- 22: = Verriegelungsvorrichtung
- 23: = Tragplatte
- 24: = Freiraum
- 25: = Stützauflager
- 26: = Schienenabschnitt
- 27: = Oberrollen
- 28: = Unterrollen
- 29: = Schienenoberkante des Schienenabschnittes 26
- 30: = Schienenoberkante der Führungsschiene 2, 2′
- 31: = Schienenunterkante der Führungsschiene 2, 2′
- 32: = Abstandshalter
- 33: = Abstandshalter
- 34: = Klemmverbindung
- 35: = Stützfüße
- 36: = Haltebleche
- 37: = Sprosse
- 38: = Schwenkbegrenzer
- 39: = Quergurt
- 40: = Spiel
- 41: = Verschraubung
- 42: = Pfeilrichtung
- 43: = Lagerplatte Schwenkgestänge
- 44: = Schwenkhebel Schwenkgestänge
- 45: = Schwenkhebel Schwenkgestänge
- 46: = Schwenkhebel Schwenkgestänge
- 47: = Schwenkhebel Schwenkgestänge
- 48: = Rückhalteplatte Schwenkgestänge
- 49: = Justiervorrichtung Schwenkgestänge
- 50: = Lagerplatte Schwenkgestänge
- 51: = Verbindungsgelenk Schwenkgestänge
- 52: = Drehachse Schwenkgestänge
- 53: = Anlenkpunkt Schwenkgestänge

## Patentansprüche

1. Entladevorrichtung (9) für den seilgezogenen Schlitten (7) eines Schrägaufzuges (1), welcher an Führungsschienen (2, 2') des Schrägaufzuges (1) geführt ist und eine Ladefläche (10) zum Transport von Baumaterial aufweist, wobei die im oberen Bereich des Schrägaufzuges (1) an den Führungsschienen (2, 2') desselben stationär angeordnete Entladevorrichtung (9) eine durch den seilgezogenen, auffahrenden Schlitten (7) anhebbare und in der angehobenen Position mittels einer Verriegelungsvorrichtung (22) automatisch gegen Absenken gesperrten Aufnahmefläche (14) zur selbstätigen Uebergabe des Baumaterials von der Ladefläche (10) des Schlittens (7) auf die Aufnahmefläche (14) der Entladevorrichtung (9) aufweist und an der Entladevorrichtung Mittel zur Rückhaltung des Baumaterials auf der Aufnahmefläche (14) der Entladevorrichtung (9) vorgesehen sind, gekennzeichnet durch folgende Merkmale:
a) die Aufnahmefläche (14) der Entladevorrichtung (9) ist an den Führungsschienen (2, 2') über ein ein Parallelogrammgelenk bildende Schwingen (15, 15') abgestützt und parallel zu den Führungsschienen (2, 2') höhenveränderlich;
b) die die leere Aufnahmefläche (14) abstützenden Schwingen (15, 15') sind unter Absenkung (Pfeil 16) der Aufnahmefläche (14) gegen den auffahrenden Schlitten geneigt und maximal bis in eine orthogonal zu den Führungsschienen (2, 2') verlaufende Stellung anhebbar;
c) an dem dem auffahrenden Schlitten (7) zugewandten Ende der Aufnahmefläche (14) sind oberseitig der Aufnahmefläche (14) beim Einfahren des Schlittens (7) selbstätig ausweichende und nach dem Einfahren des Schlittens (7) bzw. mit dem Anheben der Aufnahmefläche (14) selbstätig in Rückhalteposition schwenkende Rückhalteelemente (11, 11') (Rückhalteplatte 48) angeordnet;
d) die Entladevorrichtung (9) ist über ein justierbares Auflager (höhenveränderlicher Schienenabschnitt (26) an den Führungsschienen (2, 2') des Schrägaufzuges (1) befestigt.

2. Entladevorrichtung nach Anspruch 1, dadurch gekennzeichnet, daß die Aufnahmefläche (14) aus zwei spiegelbildlich zueinander angeordneten Tragplatten (23, 23') besteht, deren jede in zwei Schwingen (15) gelagert ist und an dem dem auffahrenden Schlitten (7) zugewandten Ende oberseitig ein Rückhalteelement (11) aufweist, welches als Schwenkklappe mit einseitig gesperrtem Gelenk ausgebildet ist.

3. Entladevorrichtung nach Anspruch 1 und 2, dadurch gekennzeichnet, daß sowohl oberseitig der Führungsschiene (2, 2') als auch seitlich der Führungsschiene (2, 2') zwischen der Führungsschiene (2, 2') und dem Schienenabschnitt (26) Abstandshalter (32, 33) angeordnet sind.

4. Entladevorrichtung nach Anspruch 1 oder einem der Ansprüche 2 und 3, dadurch gekennzeichnet, daß der Schienenabschnitt (26) mittels einer lösbaren Klemmverbindung (34) an der Führungsschiene (2, 2') festgelegt ist.

5. Entladevorrichtung nach Anspruch 1 oder einem der Ansprüche 2 - 4, dadurch gekennzeichnet, daß an dem Schienenabschnitt (26) lösbar Stützfüße (35) angeschlossen sind, welche der Lagerung der Schwingen (15) dienen.

6. Entladevorrichtung nach Anspruch 1 oder einem der Ansprüche 2 - 5, dadurch gekennzeichnet, daß im Bereich der Stützfüße (35) mit der Entladevorrichtung (9) verschweißte Haltebleche (36) vorgesehen sind, welche eine zwei benachbarte Führungsschienen (2, 2') verbindende Sprosse (37) gabelartig verschiebungssicher überfassen.

7. Entladevorrichtung nach Anspruch 1 oder einem der Ansprüche 2 - 6, dadurch gekennzeichnet, daß an wenigstens einer Schwinge (15) Schwenkbegrenzer (38) angeordnet sind.

8. Entladevorrichtung nach einem der Ansprüche 1 - 7, dadurch gekennzeichnet, daß das Rückhalteelement (11') ein mit wenigstens einer Schwinge (15') verbundenes und von dieser Schwinge (15') betätigtes Schwenkgestänge (43 - 51) ist.

9. Entladevorrichtung nach Anspruch 8, dadurch gekennzeichnet, daß das Schwenkgestänge (43 - 51) einerseits drehbar an einer Schwinge (15') und andererseits drehbar an der Aufnahmefläche (14) gelagert ist.

10. Entladevorrichtung nach Anspruch 8 und 9, dadurch gekennzeichnet, daß das Schwenkgestänge (43 - 51) an seiner dem Schlitten (7) zugewandten Seite seitlich schwenkbare Rückhalteplatten (48) aufweist.

## Claims

1. Unloading device (9) for the rope-operated slide (7) of a sloping elevator (1), which slide is guided on guide rails (2, 2') of the sloping elevator (1) and has a loading surface (10) for the transportation of building material, the unloading device (9) arranged in a stationary manner in the upper region of the sloping elevator (1) on the guide rails (2, 2') of the latter having a receiving surface (14), which can be raised by the rope-operated, upwardly travelling slide (7) and is automatically blocked against lowering in the raised position by means of a locking device (22), for automatic transfer of the building material from the loading surface (10) of the slide (7) onto the receiving surface (14) of the unloading device (9), and means being provided on the unloading device for retaining the building material on the receiving surface (14) of the unloading device (9), characterised by the following features:
a) the receiving surface (14) of the unloading device (9) is supported on the guide rails (2, 2') via links (15, 15'), forming a parallelogram joint, and is adjustable in terms of height parallel to the guide rails (2, 2');
b) the links (15, 15'), supporting the empty receiving surface (14), are inclined towards the upwardly travelling slide whilst lowering (arrow 16) the receiving surface (14) and can be raised at most to a position extending orthogonally to the guide rails (2, 2');
c) retaining elements (11, 11') (retaining plate 48), which automatically deflect on arrival of the slide (7) and, after the slide (7) has arrived or while the receiving surface (14) is being raised, automatically swivel into the retaining position, are arranged on the end of the receiving surface (14) facing the upwardly travelling slide (7) on the upper side of the receiving surface (14);
d) the unloading device (9) is attached to the guide rails (2, 2') of the sloping elevator (1) via an adjustable bearing (height-adjustable rail portion (26)).

2. Unloading device according to Claim 1, characterised in that the receiving surface (14) consists of two bearing plates (23, 23') which are arranged in mirror image relative to each other, each of which is mounted in two links (15) and has at the end facing the upwardly travelling slide (7) on the upper side a retaining element (11) which is constructed as a swivel flap with a blocked joint on one side.

3. Unloading device according to Claim 1 or 2, characterised in that spacers (32, 33) are arranged both on the upper side of the guide rail (2, 2') and on the side of the guide rail (2, 2') between the guide rail (2, 2') and the rail portion (26).

4. Unloading device according to Claim 1 or one of Claims 2 and 3, characterised in that the rail portion (26) is fastened to the guide rail (2, 2') by means of a detachable clamping connection (34).

5. Unloading device according to Claim 1 or one of Claims 2 - 4, characterised in that support feet (35) are detachably connected to the rail portion (26), which support feet serve for the bearing of the links (15).

6. Unloading device according to Claim 1 or one of Claims 2 - 5, characterised in that, in the region of the support feet (35), there are provided holding sheets (36) which are welded to the unloading device (9) and grip over a rung (37) in the manner of a fork so as to he secure against displacement, said rung connecting two adjacent guide rails (2, 2').

7. Unloading device according to Claim 1 or one of Claims 2 - 6, characterised in that swivel limiters (38) are arranged on at least one link (15).

8. Unloading device according to one of Claims 1 - 7, characterised in that the retaining element (11') is a swivel linkage (43 - 51) which is connected to at least one link (15') and is actuated by said link (15').

9. Unloading device according to Claim 8, characterised in that the swivel linkage (43 - 51) is mounted, on the one hand, rotatably on a link (15') and, on the other hand, rotatably on the receiving surface (14).

10. Unloading device according to Claims 8 and 9, characterised in that the swivel linkage (43 - 51) has laterally swivellable retaining plates (48) on its side facing the slide (7).

## Revendications

1. Dispositif de déchargement (9) pour le chariot (7) d'un élévateur oblique (1), qui est tiré par un câble et guidé sur des rails de guidage (2, 2') de l'élévateur oblique (1) et comporte une surface de chargement (10) pour le transport de matériaux de construction, le dispositif de déchargement (9), placé fixe dans la région supérieure de l'élévateur oblique (1), sur les rails de guidage (2, 2') de celui-ci, comportant une surface de réception (14), pouvant être relevée par le chariot (7) montant, tiré par un câble et automatiquement bloqué dans la position relevée au moyen d'un dispositif de verrouillage (22), de manière à ne pas pouvoir descendre, pour le transfert automatique des matériaux de construction, de la surface de chargement (10) du chariot (7) à la surface de réception (14) du dispositif de déchargement (9) et des moyens de retenue des matériaux de construction sur la surface de réception (14) du dispositif de déchargement (9) étant prévus sur le dispositif de déchargement, caractérisé par les caractéristiques suivantes :
a) la surface de réception (14) du dispositif de déchargement (9) prend appui sur les rails de guidage (2, 2'), par des bras oscillants (15, 15') formant une articulation de parallélogramme et est de hauteur variable, parallèlement aux rails de guidage (2, 2') ;
b) les bras oscillants (15, 15') soutenant la surface de réception (14) vide sont inclinés vers le chariot montant, lorsque la surface de réception (14) est abaissée (flèche 16), et peuvent être relevés au maximum jusqu'à une position orthogonale aux rails de guidage (2, 2') ;
c) à l'extrémité, tournée vers le chariot (7) montant, de la surface de réception (14) il est prévu des éléments de retenue (11, 11') (plaque de retenue 48) sur la face supérieure de la surface de réception (14), qui s'écartent automatiquement lors de l'entrée du chariot (7) et pivotent automatiquement dans la position de retenue après l'entrée du chariot (7) ou lorsque la surface de réception (14) est relevée ;
d) le dispositif de déchargement (9) est fixé sur les rails de guidage (2, 2') de l'élévateur oblique (1), par un appui ajustable (portion de rail de hauteur variable) (26), placé sur les rails de guidage (2, 2') de l'élévateur oblique (1).

2. Dispositif de déchargement selon la revendication 1, caractérisé en ce que la surface de réception (14) est constituée de deux plaques de support (23, 23') disposées dans une symétrie en miroir l'une par rapport à l'autre dont chacune est montée dans deux bras oscillants (15) et comporte, à l'extrémité tournée vers le chariot (7) montant, sur la face supérieure, un élément de retenue qui est conçu sous la forme d'un clapet pivotant avec articulation bloquée d'un côté.

3. Dispositif de déchargement selon les revendications 1 et 2, caractérisé en ce que sur la partie supérieure et sur le côté du rail de guidage (2, 2'), il est prévu des écarteurs (32, 33), entre le rail de guidage (2, 2') et la portion de rail (26).

4. Dispositif de déchargement selon la revendication 1 ou l'une des revendications 2 ou 3, caractérisé en ce que la portion de rail (26) est fixée sur le rail de guidage (2, 2'), au moyen d'un assemblage par serrage (34) amovible.

5. Dispositif de déchargement selon la revendication 1 ou l'une des revendications 2 à 4, caractérisé en ce qu'il est raccordé à la portion de rail (26), des pieds d'appui (35) amovibles qui servent à supporter les bras oscillants (15).

6. Dispositif de déchargement selon la revendication 1 ou l'une des revendications 2 à 5, caractérisé en ce qu'il est prévu dans la région des pieds d'appui (35), des tôles de maintien (36) soudées avec le dispositif de déchargement (9), qui passant, à la manière d'une fourche empêchant le déplacement, sur une traverse (37) reliant deux rails de guidage (2, 2') voisins.

7. Dispositif de déchargement sel on la revendication 1 ou l'une des revendications 2 à 6, caractérisé en ce qu'il est prévu des limiteurs de pivotement (38) sur au moins un bras oscillant (15).

8. Dispositif de déchargement selon l'une des revendications 1 à 7, caractérisé en ce que l'élément de retenue (11') est une tringlerie de pivotement (43 à 51) reliée à au moins un bras oscillant (15') et actionnée par ce bras oscillant (15').

9. Dispositif de déchargement selon la revendication 8, caractérisé en ce que la tringlerie de pivotement (43 à 51) est montée d'une part pivotante sur un bras oscillant (15') et d'autre part tournante sur la surface de réception (14).

10. Dispositif de déchargement selon les revendications 8 et 9, caractérisé en ce que la tringlerie de pivotement (43 à 51) comporte, sur son côté tourné vers le chariot (7), des plaques de retenue (48) pivotant latéralement.
